# FASCICULE DE BREVET EUROPEEN

(11) **EP 2 177 860 B1**
(45) Date de publication et mention de la délivrance du brevet: **14.03.2012**
(21) Numéro de dépôt: 09447050.7
(22) Date de dépôt: 13.10.2009
(51) Int. Cl.: F41A 17/16, F41A 19/46

(54) **Arme à feu**
Feuerwaffe
Firearm

(30) Priorité: 17.10.2008 BE 200800574
(43) Date de publication de la demande: 21.04.2010
(73) Titulaire: FN HERSTAL, société anonyme, 4040 Herstal (BE)
(72) Inventeur: Dubois, Michael, 1040 Etterbeek (BE); Gavage, Xavier Robert Paul, 4052 Chaudfontaine (BE); Franssen, Pascal, 46 Saint-Remy (BE)
(74) Mandataire: Donné, Eddy

(56) Documents cités:
- US-A- 2 858 741
- US-A- 3 618 455
- US-A1- 2007 051 236

## Description

L'invention concerne une arme à feu automatique.

Dans les armes automatiques de petit calibre, deux types de mécanismes sont adoptés en fonction de l'emploi visé, notamment :
- les mécanismes de tir à culasse fermée caractérisés par la présence d'une cartouche dans la chambre de munitions avant le début du tir (démarré par pression de la détente), l'ensemble des pièces mobiles se trouvant en position prête au tir et la pression de la détente ne devant plus que libérer le mécanisme de mise à feu et percuter la munition; et,
- les mécanismes de tir à culasse ouverte caractérisés par l'absence d'une cartouche dans la chambre avant le début du tir (également démarré par pression de la détente), les pièces mobiles étant retenues dans une position arrière et libérées lors de la pression par la pression sur la détente, le mécanisme devant alors alimenter une cartouche dans la chambre et verrouiller celle-ci avant de libérer le mécanisme de mise à feu et percuter la munition.

L'architecture de tir à culasse fermée est utilisée généralement dans les fusils car elle permet d'avoir une arme précise, une probabilité de tir du premier coup élevée, et une bonne résistance aux agressions de l'environnement (sable et poussières, boue).

Cette architecture présente l'inconvénient majeur de ne pouvoir tirer qu'un nombre de cartouches limité dans un temps donné (régime de tir) car passé ce nombre de cartouches, la chambre et le canon s'échauffent considérablement et, si le tir s'arrête avec une cartouche en chambre, celle-ci s'échauffe au point de s'enflammer spontanément.

Cet effet d'auto-inflammation de la poudre dans la cartouche est communément appelé cook-off.

Pour contrer cet inconvénient majeur, on utilise une architecture de tir à culasse ouverte. Celle-ci est caractérisée par le fait qu'avant le tir, l'ensemble des pièces mobiles est retenu en position arrière et qu'aucune munition ne se trouve présente dans la chambre.

Lors de la pression de la détente, cet ensemble est libéré : il alimente dans la chambre une cartouche qui est percutée lors de la fin de course avant du mécanisme.

Ce principe de fonctionnement à culasse ouverte est régulièrement utilisé dans les mitrailleuses car il leur confère une grande capacité de tir sans risquer le problème d'auto-inflammation de la munition.

L'inconvénient de ce type d'architecture est la précision qui est moins bonne que dans un fusil à culasse fermée, ainsi qu'une résistance moins bonne à l'encrassement puisque lors des arrêts de tir, le mécanisme est en position arrière et la chambre est ouverte et est exposée à la contamination pas des débris, poussières ou autres pollutions de l'environnement.

Certaines armes ont été développées pour pallier à ces défauts. Il s'agit principalement des fusils automatiques FG-42 et la Johnson Machine Gun qui permettaient un tir semi-automatique à culasse fermée et un tir automatique à culasse ouverte. Ces armes n'apportent qu'une réponse incomplète au problème car il subsiste toujours le risque d'auto-inflammation en mode de tir semi-automatique et ces armes restent moins précises et exposées à la pollution de l'environnement dès qu'elles sont utilisées en mode de tir automatique.

Le brevet US 3.618.455 décrit une arme à feu qui permet aussi un tir semi-automatique à culasse fermée, mais qui ne permet pas un tir semi-automatique à culasse ouverte.

L'invention a pour but d'éviter les inconvénients susdits et porte sur une arme automatique selon la revendication 1 qui comporte en particulier un sélecteur de mode de tir pour changer du mode de tir automatique en mode de tir semi-automatique. L'arme est équipée d'un mécanisme de tir pourvu d'une commande de sélection permettant de faire fonctionner l'arme à feu en mode de tir à culasse fermée ou en mode de tir à culasse ouverte, ceci aussi bien en mode de tir automatique qu'en mode de tir semi-automatique.

La sélection du mode de tir semi-automatique ou automatique s'effectue par un sélecteur de tir manipulable par l'utilisateur.

La sélection du mode de fonctionnement culasse fermée ou culasse ouverte s'effectue de préférence par un actuateur thermique connecté au canon.

Cet actuateur est activé par la chaleur dégagée par le canon et fait passer le mécanisme du mode culasse fermée au mode culasse ouverte avant que le canon n'atteigne la température critique à partir de laquelle il y a risque d'auto-inflammation de la cartouche si celle-ci reste un temps suffisamment long en chambre.

Ceci permet d'avoir une arme précise et plus fiable lorsque la température du canon est basse et permet également de tirer des régimes de tirs élevés sans risquer le problème d'auto-inflammation de la cartouche.

Le brevet US 3.618.455 précité comprend un tel actuateur sensible à la température du canon. Cet actuateur comprend un cylindre rempli de mercure et un piston actionné par la dilatation du mercure sous l'effet de la chaleur dégagé par le canon lors d'un tir continué. L'inconvénient de cet actuateur est qu'il est trop peu sensible au voisinage de la température critique de cook-off.

Avantageusement l'arme automatique comporte :
- un actuateur thermique connecté au canon;
- un mécanisme de transfert du mouvement de l'actuateur thermique vers une tringle de commande;
- une tringle de commande;
- un mécanisme de tir comprenant un chien, une gâchette, appelée gâchette de glissière, et les éléments permettant de synchroniser ces 2 pièces.

L'invention concerne aussi un mécanisme de tir selon la revendication 20.

Pour plus de clarté, un exemple de réalisation d'une arme à feu automatique selon l'invention est décrite ci-après à titre illustratif et non restrictif, référence étant faite aux dessins annexés dans lesquels:
La figure 1 est une vue latérale d'une arme à feu automatique selon l'invention;
la figure 2 est une vue à plus grande échelle de la partie indiquée par F2 dans la figure 1 ;
la figure 3 est une vue éclatée en perspective de l'arme de la figure 1 ;
la figure 4 représente une vue éclatée du mécanisme de tir indiquée par F4 dans la figure 1;
la figure 5 est une vue latérale gauche de l'ensemble mécanique de l'arme de la figure 1, mais dépourvue de tôles et de la carcasse;
la figure 6 est une vue comme celle de la figure 5 mais du côté droit;
les figures 7, 8 et 9 représentent à plus grande échelle les parties indiquées par F7, F8 et F9 respectivement dans les figures 5 et 6 et cela dans une situation de repos en mode de tir à culasse ouverte et semi-automatique;
la figure 10 représente à plus grande échelle la partie indiquée par F10 dans la figure 2 avec omissions de certaines parties ;
les figures 11 à 14 sont des vues semblables à celle de la figure 8, mais pendant différents moments successifs durant le tir ;
les figures 15 et 16 sont des vues semblables à celles des figures 8 et 10 respectivement, mais pour une situation de repos en mode de tir à culasse ouverte et automatique; la figure 17 correspond à la figure 15 mais dans une situation dans laquelle la détente est tirée ;
les figures 18 et 19 sont des vues latérales comme celle des figures 8 et 9 respectivement, mais pour une situation de mode de tir à culasse fermée en semi-automatique et au repos ;
les figures 20 à 22 sont des vues comme celle de la figure 18, mais pendant différents stades du tir ; la figure 23 est une vue comme celle de la figure 8 mais pour un mode de tir culasse fermée en automatique et au repos ; et
la figure 24 est la même figure mais pendant le tir.

L'arme à feu 1 selon l'invention comprend une carcasse 2; un chargeur à munitions 3; un canon 4 avec ; une détente 5 et un sélecteur 6 de tir à trois positions manipulable par l'utilisateur pour choisir entre un mode de tir automatique (repère A) ou semi-automatique, c'est-à-dire coup par coup (repère 1), ou un mode de sécurité (repère S).

L'arme à feu 1 comprend aussi une glissière 7 pouvant coulisser dans la carcasse 2 dans le prolongement du canon 4 entre une position reculée et une position avancée afin de pouvoir charger une cartouche du chargeur 3 dans la chambre à munitions située dans l'annexe 4' du canon 4.

La glissière 7 est pourvue d'un ressort récupérateur 8 qui pousse la glissière 7 dans la direction du canon 4.

La glissière 7 est pourvue d'un verrou 9 afin de pouvoir verrouiller une cartouche dans la chambre à munitions dans la position avancée de la glissière 7 et d'un percuteur 10 traversant la glissière dont une extrémité dépasse de l'arrière de la glissière 7. Un mécanisme de percussion est prévu pour actionner le percuteur 10.

Le sélecteur de tir 6 et la détente 5 font partie d'un mécanisme de tir 11 qui est représenté en éclaté dans la figure 4 et qui est relié au moyen d'un système de transfert 12 à un actuateur thermique 13 qui, comme représenté dans les figures 5 et 6, est connecté mécaniquement par une bague de connexion 14 au canon 4 et permet le passage du fonctionnement du mode « culasse fermée » vers le mode « culasse ouverte » quand la température du canon 4 atteint ou dépasse une température prédéterminée et inversement commande la transition du tir à culasse ouverte au tir à culasse fermée quand la température du canon redevient inférieure à une température prédéterminée.

L'actuateur thermique 13 est un actuateur à changement de phase qui, comme représenté dans la figure 7, comprend un cylindre 15 et un piston 16 qui définit une chambre 17 à l'intérieur du cylindre 15, la chambre 17 étant remplie avec une substance qui change de phase à la température prédéterminée susdite, ce changement de phase s'accompagnant d'une variation volumique importante de l'ordre de 10% à 20% et qui, par exemple, passe de l'état solide à l'état liquide et par expansion due au changement de phase génère un mouvement du piston 16 dans le sens de la flèche A dans la figure 7.

Cette position du piston 16 est transférée au mécanisme de tir 11 via le système de transfert 12 qui comprend un poussoir 18, un levier 19 pouvant basculer autour d'un axe 20 et un poussoir 21 connecté au mécanisme de tir 11 par une tringle de commande 22.

Un ressort de rappel 23 force le piston 16 à rentrer dans le cylindre 15 de l'actuateur thermique 13 lorsque la substance contenue dans la chambre 17 de l'actuateur thermique passe de l'état liquide à l'état solide, ce passage de l'état liquide à l'état solide s'accompagnant d'une contraction volumique importante.

Le mécanisme de tir 11 comprend un chien 24 qui fait partie du mécanisme de percussion et qui peut pivoter autour d'un axe 25 de la carcasse 2 pour frapper le percuteur 10 sous l'effet d'un ressort 26 qui est armé par le mouvement de recul de la glissière 7 et qui est libéré quand la détente 5 est pressée, pivote autour d'un pivot 27 et entraîne la gâchette de chien 28.

Le mécanisme de tir 11 est représenté plus en détail dans les figures 8 et 9 qui montrent la situation au repos avec le sélecteur de tir 6 dans la position de mode semi-automatique.

Ces figures montrent que la détente 5 comprend une gâchette de chien 28 supporté par le pivot 27 pour maintenir le chien 24 en position armée tant que la détente 5 n'est pas actionnée et pour libérer le chien 24 quand la détente est pressée.

A cette fin le chien 24 est pourvu d'un épaulement 29 qui peut coopérer avec la face avant 30 de la gâchette de chien 28 qui est pourvue d'un ressort de rappel 31 qui maintient cette face avant 30 en face de l'épaulement 29.

La détente 5 est également munie d'une gâchette de coup par coup 32 permettant de bloquer le chien 31 en position armée tant que la détente 5 n'est pas relâchée après un tir.

Cette gâchette 32 de coup par coup est supportée par le pivot 27 de la détente et est maintenue en position haute par un ressort de rappel 33. La gâchette 32 est pourvue d'une queue d'accrochage 34 pouvant coopérer avec une queue d'accrochage 35 correspondante du chien 24.

Le sélecteur de mode de tir 6 permet de choisir le mode automatique ou semi-automatique et est prévu pour activer la gâchette de coup par coup 32 en mode de tir semi-automatique et de désactiver cette gâchette 32 en mode de tir automatique. Pour ce faire, l'axe du sélecteur 6 est profilé de telle manière que dans le mode automatique le mouvement de rotation de la gâchette 32 est bloqué par le sélecteur de tir 6, ce qui empêche l'accrochage de la queue d'accrochage 35 du chien 32 par la queue d'accrochage 34 de la gâchette 32, tandis que dans le mode semi-automatique, la gâchette de coup par coup 32 n'est pas bloquée en rotation et peut pivoter lorsque la détente est pressée pour permettre d'accrocher le chien 24 dans une position armée par l'intermédiaire de la queue d'accrochage 35 du chien 24 et de la queue d'accrochage 34 de la gâchette 32.

Le mécanisme de tir 11 comprend également une gâchette de glissière 36 et une commande de sélection 37 qui est commandée par l'actuateur thermique 13 via la tige de commande 22 et qui, selon la position de cette commande 37, permet de bloquer la gâchette de glissière 36 dans une position dégagée de la glissière 7 pour un tir à culasse fermée ou permet de libérer la gâchette de glissière 36 pour un tir à culasse ouverte afin de permettre à cette gâchette de glissière 36 d'arrêter et de bloquer le mouvement de la glissière 7 dans une position reculée comme montré dans la figure 8.

La gâchette de glissière 36 se présente sous forme d'une pièce en forme de L et est montée avec une extrémité libre d'une manière pivotante autour d'un axe 38 fixé dans la carcasse 2.

Un ressort de rappel 39 agissant sur le levier de commande 44 maintient la gâchette de glissière 36 en position haute de façon à ce que la gâchette de glissière puisse s'engager avec sa face supérieure dans une encoche 40 réalisée sur la partie arrière de la glissière 7.

La commande de sélection 37 est réalisée sous forme d'un levier pivotant autour d'un axe 41 fixé dans la carcasse 2.

Dans la position correspondante au mode de tir à culasse fermée ce levier 37 peut bloquer la gâchette de glissière 36 dans une position dégagée de la glissière 7 en s'appuyant sur une protubérance 42 de la gâchette 36 comme indiqué dans la figure 18, tandis que dans la position correspondante au mode de tir à culasse ouverte comme indiqué dans la figure 8, le levier 37 ne peut pas empêcher le mouvement de la gâchette de glissière 36.

Un mécanisme de synchronisation 43 est prévu entre le chien 24 et la gâchette de glissière 36 et dans l'exemple représenté, entre la gâchette de coup par coup 32 et la gâchette de glissière 36.

Ce mécanisme de synchronisation (43) comprend un levier de commande 44 pouvant pivoter autour de l'axe 41 et est muni du ressort de gâchette 39.

Une extrémité du levier de commande 44 est reliée avec une extrémité de la gâchette de glissière 36 par une articulation 45.

L'autre extrémité du levier de commande 44 est pourvue d'un axe de rotation 46 supportant deux cliquets, c'est-à-dire un cliquet de mode semi-automatique 47 et un cliquet de mode automatique 48.

Un ressort de cliquet 49 fait pivoter le cliquet semi-automatique 47 en direction de la détente et maintien le cliquet automatique 48 avec l'extrémité supérieure en contact avec le sélecteur dé tir 6 qui est profilé de telle manière que, dans la position semi-automatique, l'extrémité inférieure du cliquet 48 est dégagée de la détente 5 comme représenté dans la figure 10, tandis que dans la position automatique, cette extrémité inférieure repose sur une extrémité arrière de la détente 5 comme indiqué dans la figure 16.

Le cliquet de mode semi-automatique 47 est pourvu d'une saillie 50 qui, quand le cliquet 47 s'appuie sur la détente 5, est située dans le trajet de rotation de la gâchette de coup par coup 32 quand celle-ci est actionnée vers le bas par le mouvement du chien 24 sous l'impulsion d'un cliquet de glissière 51 qui, lors du mouvement de recul de la glissière 7, fait descendre le chien 24 suffisamment loin pour dégager le cliquet semi-automatique 47 de la détente 5 par l'intermédiaire de la gâchette de coup par coup 32.

Le mécanisme de synchronisation 43 comprend un levier de blocage 52 de la gâchette de chien 28 qui est monté d'une manière rotative sur l'axe 38 et qui est pourvue d'un crochet 53.

Un ressort de rappel 54 exerce une force sur le levier de blocage 52 en direction de la gâchette de chien 28 et maintient le levier de blocage 52 en contact avec le sélecteur de tir 6 par l'intermédiaire d'un doigt 55.

Le levier de blocage 52 se trouve sous le contrôle du sélecteur de tir 6 qui, dans la position de mode de tir semi-automatique, bloque le levier de blocage 52 en position dégagée de la gâchette de chien 28, et, dans la position de mode de tir automatique, libère la position bloquée du levier de blocage 52 afin de permettre d'accrocher l'extrémité arrière de la gâchette de chien 28 sous l'effet du ressort 54 quand la détente 5 est pressée.

La commande de sélection 37 mode culasse ouverte/culasse fermée est pourvue d'une dent radiale 56 pouvant s'engager derrière une dent 57 du levier de blocage 52 afin de dégager le levier de blocage 52 de la gâchette de chien 28.

Une gâchette de fermeture basculante 58 permet de bloquer le chien 24 dans une position armée par action sur une butée 59 du chien 24 sous l'effet d'un ressort 60.

Cette gâchette de fermeture 58 est maintenue en position de blocage du chien 24 tant que la glissière n'est pas arrivée proche de la fin de course du mouvement de fermeture de la glissière 7 et est libérée par le contact avec une butée de fin de course 61 à la partie arrière de la glissière 7.

Le fonctionnement et l'utilisation de l'arme varient selon la sélection du mode de tir automatique ou semi-automatique et selon la position de la commande de sélection mode de tir culasse ouverte ou culasse fermée, commandé par l'actuateur thermique 13 en fonction de la température du canon 4.

On peut distinguer quatre modes d'opération :
- tir à culasse ouverte / mode de tir semi-automatique ;
- tir à culasse ouverte / mode de tir automatique ;
- tir à culasse fermée / mode de tir semi-automatique ;
- tir à culasse fermée / mode de tir automatique.

Dans ce qui suit le fonctionnement sera expliqué pour chacun de ces modes d'opération.

### "Tir à culasse ouverte", mode de tir semi-automatique

La situation au repos est représentée dans les figures 8, 9 et 10.

Ce mode de tir est caractérisé par une position du sélecteur de tir 6 sur la position coup par coup et une position de la tringle de commande 22 vers l'avant de l'arme.

La position de la tringle de commande 22 est définie par le mouvement de sortie du piston 16 lorsque l'actuateur thermique 13 se trouve à une température supérieure à la température de changement de phase.

Le mouvement vers l'avant de la tringle de commande 22, illustré par la flèche B, fait pivoter le levier 37 qui libère le levier de blocage 52. Le levier de blocage 52 a une position définie par le ressort 54 et l'action du sélecteur de tir 6 sur l'extrémité 55 ce qui lui interdit de bloquer la gâchette de chien 28.

Le mouvement vers l'avant de la tringle de commande 22, illustré par la flèche B, fait pivoter le levier 37 qui libère également la gâchette de glissière 36 de sa position abaissée.

Le cliquet de mode semi-automatique 47 est en appui sur la détente 5 sous l'effet du ressort 49 et le cliquet de mode automatique 48 est dégagé de la détente 5 sous l'effet du ressort 49 et du dégagement présent dans le sélecteur de tir 6.

La glissière 7 est maintenue en position arrière par la gâchette de glissière 36 et le chien 24 se trouve maintenu en position armée par la glissière 7.

Lors de la pression sur la détente 5, illustrée dans la figure 11 par la flèche C, la face avant 30 de la détente se dégage de l'épaulement 29 du chien 24, le chien 24 étant en appui sur la glissière 7.

En même temps, le cliquet de mode semi-automatique 47 est soulevé par l'arrière de la détente 5. Ce cliquet 47 fait basculer le levier de commande 44 autour de l'axe 41 et ce basculement abaisse la gâchette de glissière 36 comme indiquée par flèche D, ce qui a pour effet de libérer la glissière 7 qui entame un mouvement vers l'avant (flèche E) sous l'action du ressort récupérateur 8.

Lors du mouvement E de la glissière 7 vers l'avant, le verrou 9, logé dans la glissière 7, sort alors une cartouche du chargeur et la place dans la chambre dans l'annexe 4' du canon 4. Pendant ce même mouvement E le chien 24 vient en contact avec la gâchette de fermeture 58.

En poursuivant son mouvement E vers l'avant, la glissière 7 fait tourner le verrou 9 dans l'annexe 4' de canon 4, puis dans la dernière phase du mouvement E fait pivoter la gâchette de fermeture 58 par son contact avec la butée 61 à l'arrière de la glissière 7 comme représenté dans la figure 12, ce qui libère le chien 24 et permet la percussion de la cartouche présente dans la chambre par le basculement du chien 24 dans le sens de la flèche F sous l'effet du ressort 26.

Sous l'effet de l'emprunt de gaz au niveau de la frette, la glissière 7 reçoit une impulsion qui génère le mouvement de recul de cette glissière 7, ce qui fait pivoter le chien 24 autour de l'axe 25 dans le sens opposé de la flèche F.

Selon l'illustration de la figure 13, lorsque le cliquet de glissière 51 entre en contact avec le chien 24, ce cliquet 51 fait descendre le chien 24 en position basse, le chien 24 heurte la gâchette de coup par coup 32 qui fait à son tour pivoter le cliquet de mode semi-automatique 47 par son contact avec la saillie 50.

En pivotant, ce cliquet 47 se dégage de la détente 5, ce qui a pour effet de libérer le levier de commande 44 qui pivote autour de son axe sous l'effet du ressort de gâchette 39 et permet à la gâchette de glissière 36 de remonter dans le sens de la flèche D'.

Lorsque la glissière 7 aura été en fin de course dans la carcasse 2 et reviendra à hauteur de la gâchette de glissière 36, elle sera arrêtée par la gâchette 36.

Le chien 24 reste alors maintenu en position basse par la gâchette de coup par coup 32 dont la queue d'accrochage 34 s'accroche derrière la queue d'accrochage 35 du chien 24, comme illustré par la figure 14, jusqu'à ce que le tireur relâche la pression sur la détente 5. Lorsque le tireur relâche la détente 5, la gâchette de coup par coup 32 est désengagée du chien 24 et le chien 24 est retenu en position armée par son contact avec la glissière 7.

Lorsque le tireur aura relâché la détente 5, le cliquet 47 se remettra en position sur la détente 5 sous l'effet du ressort 49.

### "Tir à culasse ouverte", mode de tir automatique

Ce mode de tir est caractérisé par une position du sélecteur de tir 6 sur la position automatique et une position de la tringle de commande 22 vers l'avant de l'arme.

La situation au repos est illustrée dans les figures 15 et 16.

La position de la tringle de commande 22 est définie par le mouvement de sortie A du piston 16 lorsque l'actuateur thermique 13 se trouve à une température supérieure à la température de changement de phase.

La tringle de commande 22 entraîne le levier de blocage 37 dans le mouvement B, ce qui permet le relèvement D' de la gâchette de glissière 36 et libère également le levier 52.

Le levier de blocage 52 n'est plus maintenu dégagé de la gâchette de chien 28 par l'axe du sélecteur de tir 6 ce qui permettra au levier de blocage 52 de basculer autour de son axe 38 sous l'effet du ressort 54, ce qui fait que lorsque la détente 5 sera pressée, le levier de blocage 52 viendra bloquer la gâchette de chien 28 par l'action du crochet 53. Au repos, comme illustré en figure 16, le cliquet de mode semi-automatique 47 est en appui sur la détente 5 sous l'effet du ressort 49 et le cliquet de mode automatique 48 est également en appui sur la détente 5 par son appui sur l'axe du sélecteur de tir 6.

La glissière 7 est maintenue en position arrière par la gâchette de glissière 36, le chien 24 se trouve maintenu en position armée par son contact sur la glissière 7.

Lors de la pression C sur la détente 5 illustrée dans la figure 17, le cliquet de mode automatique 48 est soulevé par l'arrière de la détente 5 et fait basculer le levier de commande 44 autour de l'axe 41 et ce basculement abaisse la gâchette de glissière 36 en direction D, ce qui a pour effet de libérer la glissière 7 qui entame un mouvement E vers l'avant sous l'action du ressort récupérateur 8.

La pression C sur la détente 5 dégage la face 30 de la gâchette 28 de la face 29 du chien 24, le chien 24 étant en appui contre la glissière 7, puis venant avec son épaulement 59 contre la gâchette de fermeture 58 lorsque la glissière 7 aura avancé plus avant.

Lors de la pression C sur la détente, le levier 52 vient bloquer la gâchette de chien 28 en position dégagée avec son crochet 53, ce qui permettra au chien 24 de s'abattre, même si la détente 5 est relâchée.

Lorsque la détente 5 sera relâchée, le tir ne s'arrêtera que par l'action de la gâchette de glissière 36 qui bloquera la glissière 7 en position arrière.

Afin d'empêcher le fonctionnement en mode semi-automatique, le mouvement de la gâchette de coup par coup 32 ne peut s'effectuer lors de la pression de la détente 5 en raison de la butée de cette gâchette 32 sur le sélecteur de tir 6.

Le verrou 9 logé dans la glissière 7 sort alors une cartouche du chargeur 3 et la place dans la chambre. La glissière 7 fait tourner le verrou 9 dans l'annexe 4' de canon 4, puis dans la dernière phase du mouvement, fait pivoter la gâchette de fermeture 58, ce qui libère le chien et permet la percussion de la cartouche.

Sous l'effet de l'emprunt de gaz au niveau de la frette, la glissière 7 reçoit une impulsion qui génère un mouvement vers l'arrière de cette glissière 7, ce qui fait pivoter le chien 24 autour de l'axe 25. Lorsque le cliquet de glissière 51 entre en contact avec le chien 24, ce cliquet 51 fait pivoter le chien 24 en position basse.

Comme le cliquet de mode automatique 48 est maintenu en appui sur la détente 5 par son contact avec l'axe du sélecteur de tir 6, le levier de commande 44 ne peut pivoter autour de son axe 41 et maintient la gâchette de glissière 36 en position escamotée tant que la détente 5 reste pressée.

Lorsque la glissière 7 aura été en fin de course dans la carcasse 2 et reviendra à hauteur de la gâchette de glissière 36, elle ne pourra pas être arrêtée par cette gâchette 36 et l'arme continuera de tirer jusqu'à ce que le tireur relâche sa pression sur la détente 5.

### "Tir à culasse fermée", mode de tir semi-automatique

Ce mode de tir est caractérisé par une position du sélecteur de tir 6 sur la position « 1 » coup par coup et une position B' de la tringle de commande 22 vers l'arrière de l'arme 1. La situation au repos est montrée dans les figures 18 et 19.

La position B' de la tringle de commande 22 est définie par la pression l'effort du ressort 23 qui fait rentrer le piston 16 lorsque l'actuateur thermique 13 se trouve à une température inférieure à la température de changement de phase.

Ce ressort 23 fait reculer la tringle de commande 22 par l'intermédiaire du poussoir 21.

La tringle de commande 22 dans sa position arrière B' libère le levier de blocage 37 qui s'appuiera sur la protubérance 42 de cette gâchette 36 et bloquera la gâchette 36 par l'action du levier de blocage 37 sur la protubérance 42 lorsque cette gâchette 36 aura pivoté dans le sens D, ce qui interdira le relèvement ultérieur de la gâchette de glissière 36 et ce qui en même temps dégage les cliquets de mode semi-automatique 47 et de mode automatique 48 de la détente 5.

Le levier 52 est maintenu dégagé de la gâchette de chien 28 par l'action du levier 37 par l'engagement de la dent 56 derrière la dent 57 du levier 52 qui pour cette raison ne pourra pas bloquer la gâchette de chien 28.

Au repos, la glissière 7 se trouve en position avant sous l'effet du ressort récupérateur 8, le chien 24 se trouve maintenu en position armée par la gâchette de chien 28 par le contact de l'épaulement 29 du chien 24 avec la face avant 30 de la gâchette de chien 28. La gâchette de fermeture 58 est en même temps tenu dégagée de la butée de chien 59 par le contact avec la butée de fin de course de la glissière 7.

Lors de la pression C sur la détente 5, illustrée à la figure 20, la gâchette de chien 28 se dégage et libère le chien 24, ce qui permet la percussion F de la cartouche par l'impact sur le percuteur 10.

La gâchette de coup par coup 32 se place également en position haute sous l'effet du ressort 33.

Sous l'effet de l'emprunt de gaz au niveau de la frette, la glissière 7 reçoit une impulsion qui génère le mouvement E' de la glissière 7 vers l'arrière comme illustré dans la figure 21, ce qui fait pivoter le chien 24 autour de l'axe 25 pour armer le ressort de chien 26.

Lorsque le cliquet de glissière 51 entre en contact avec le chien 24, ce cliquet 51 fait pivoter le chien 24 en position basse et la queue d'accrochage 35 du chien 24 passe sous la queue d'accrochage 34 de la gâchette de coup par coup 32.

Lorsque la glissière 7 aura été en fin de course dans la carcasse, elle effectuera l'alimentation de la cartouche suivante et s'arrêtera en position avant sous l'effet du ressort récupérateur 8, illustré dans la figure 22.

Le chien 24 reste alors maintenu en positon basse par la gâchette de coup par coup 32 jusqu'à ce que le tireur relâche sa pression sur la détente 5. Lorsque le tireur relâche la détente 5, la gâchette de coup par coup 32 est désengagée du chien 24 et le chien 24 est retenu en position armée par l'appui de la face 30 de la gâchette de chien 28 sur la face 29 du chien 24.

### "'Tir à culasse fermée", mode de tir automatique

Ce mode de tir est caractérisé par une position du sélecteur de tir 6 sur la position automatique et une position B' de la tringle de commande 22 vers l'arrière de l'arme 1. La situation au repos est illustrée dans la figure 23.

La position B' de la tringle de commande 22 est définie par la pression l'effort du ressort 23 qui fait rentrer le piston 16 lorsque l'actuateur thermique 13 se trouve à une température inférieure à la température de changement de phase.

Ce ressort 23 fait reculer la tringle de commande 22 par l'intermédiaire du poussoir 21. La tringle de commande 22, dans sa position arrière B', libère le levier de blocage 37 qui s'appuie contre la gâchette de glissière 36 sous l'effet du ressort 39 et maintient la gâchette de glissière 36 en position basse.

Ce levier de blocage 37 interdira le relèvement de la gâchette de glissière 36, et, par l'intermédiaire du levier de commande 44, dégage les cliquets de mode semi-automatique 47 et de mode automatique 48 de la détente 5.

Le levier de blocage 52 est maintenu dégagé de la gâchette de chien 28 par l'action du levier 37 qui s'engage avec sa dent 56 derrière la dent 57 du levier 52 et de ce fait ne pourra pas bloquer la gâchette de chien 28.

La glissière 7 se trouve au repos en position avant sous l'effet du ressort récupérateur 8 et maintient la gâchette de fermeture 58 dégagée de la butée de chien 59.

Le chien 24 se trouve maintenu en position armée par la gâchette de chien 28.

Lors de la pression C sur la détente 5, illustrée dans la figure 24, la gâchette de chien 28 se dégage et libère le chien 24, ce qui permet la percussion de la cartouche.

La gâchette de coup par coup 32 ne peut pas se placer en position haute en raison de son contact avec le sélecteur de tir 6, ce qui empêchera le tir en mode semi-automatique. Sous l'effet de l'emprunt de gaz au niveau de la frette, la glissière 7 reçoit une impulsion qui génère le mouvement de la glissière 7 vers l'arrière, ce qui fait pivoter le chien 24 autour de l'axe 25.

Lorsque le cliquet de glissière 51 entre en contact avec le chien 24, ce cliquet 51 fait pivoter le chien 24 en position basse, puis le chien 24 est retenu en position armée par son contact contre la glissière 7.

Lorsque la glissière 7 aura été en fin de course dans la carcasse elle effectuera l'alimentation de la cartouche suivante et s'arrêtera en position avant sous l'effet du ressort récupérateur 8. Avant d'atteindre sa position avant, la glissière 7 libère le chien 24 qui sera arrêté par la gâchette de fermeture 58, puis la glissière 7 actionne la gâchette de fermeture 58 par le contact avec la butée de fin de course 61, ce qui a pour effet de libérer le chien 24 et de permettre le départ du coup suivant.

L'arme continuera donc à tirer jusqu'à ce que le tireur relâche sa pression sur la détente 5 et que par ce fait la gâchette de chien 28 peut revenir en position de repos et peut retenir le chien 24 en position armée.

D'une manière plus générale on peut dire que les modes d'opération décrites ci-avant sont possible grâce aux profil de l'axe du sélecteur de tir et de l'action de la commande de sélection 37 pour passer de mode de tir à culasse ouverte au mode de tir à culasse fermée.

D'une part, le profil de l'axe du sélecteur de tir 6 est tel que :
- dans la position de mode de tir semi-automatique ou coup par coup :
   - le cliquet de mode automatique 48 est dégagé de la détente 5;
   - le levier de blocage 52 de la gâchette de chien 28 est dégagé de la gâchette de chien 28;
   - la gâchette de coup par coup 32 n'est pas bloquée en rotation et peut retenir le chien 24 en position armée tant que la détente 5 est pressée; et que,
- dans la position de mode de tir automatique:
   - le cliquet de mode automatique 48 est en appui sur la détente 5;
   - le levier de blocage 52 de la gâchette de chien 28 peut bloquer la gâchette de chien 28 lorsque la détente 5 est pressée;
   - la gâchette de coup par coup 32 est bloquée en rotation et ne peut pas retenir le chien 24 en position armée.

D'autre part, la commande de sélection 37 permet que :
- dans la position de mode de tir à culasse fermée :
   - la gâchette de glissière 36 est bloquée dans une position dégagée de la glissière;
   - le levier de blocage 52 est dégagé de la gâchette de chien 28 afin de permettre un mouvement libre de la gâchette de chien 28;
- dans la position de mode de tir à culasse ouverte :
   - la commande de sélection 37 n'empêche pas le mouvement de la gâchette de glissière 36;
   - la commande de sélection 37 n'empêche pas le mouvement du levier de blocage 52 de façon à permettre de bloquer la gâchette de chien 28 lorsque la détente 5 est pressée.

D'une manière générale on peut dire que l'invention concerne une arme qui comprend un mécanisme de percussion pour actionner un percuteur 10 permettant le tir semi-automatique et automatique ; une glissière 7; un mécanisme de gâchette de tir à culasse ouverte ou gâchette de glissière 36 permettant la retenue de la glissière 7 en position arrière ; un mécanisme d'activation de la gâchette de tir à culasse ouverte 36 et un mécanisme de synchronisation 43 entre le mécanisme de cette gâchette 36 et le mécanisme de percussion, l'interaction entre ces mécanismes permettant à l'arme de fonctionner de manière réversible en mode culasse fermée ou en mode culasse ouverte selon la position de la commande de sélection 37.

Il est évident que l'invention n'est nullement limitée à l'exemple décrit ci-avant mais que de nombreuses modifications peuvent être apportées à l'arme et au procédé décrits ci-avant sans sortir du cadre de l'invention.

Il n'est pas exclu par exemple de remplacer l'actuateur thermique par un autre type que celui décrit ci-avant ou même de s'abstenir d'un tel actuateur en dotant le système d'une commande manuelle laissant le choix au tireur de passer du mode de tir à culasse fermée au mode de tir à culasse ouverte et inversement. Un système électronique et mécanique mesurant la température de la chambre et actionnant la transition entre mode culasse ouverte ou culasse fermée quand cette température atteint une valeur définie est possible aussi par exemple.

Le mécanisme de percussion pour actionner le percuteur 10 ne doit pas nécessairement comporter un chien mais peut être réalisé par un percuteur uniquement armé par un ressort et libéré par une gâchette. Le mécanisme de synchronisation sera alors prévu entre le mécanisme de percussion et la gâchette de glissière.

## Revendications

1. Arme à feu comprenant une carcasse (2); un chargeur à munitions (3); un canon (4) avec une chambre à munitions; une glissière (7) pouvant coulisser dans le prolongement du canon (4) entre une position reculée et une position avancée afin de pouvoir charger et verrouiller une cartouche dans la chambre à munitions dans la position avancée de la glissière (7), la glissière (7) étant munie d'un percuteur (10) ;un mécanisme de percussion pouvant actionner le percuteur (10); une détente (5) pourvue d'une gâchette (28) pour maintenir le mécanisme de percussion en position armée tant que la détente (5) n'est pas actionnée et pour libérer le mécanisme de percussion quand la détente (5) est pressée; une gâchette de coup par coup (32) permettant de bloquer le mécanisme de percussion (10) en position armée tant que la détente (5) n'est pas relâchée; un sélecteur (6) de mode de tir automatique ou semi-automatique pour activer la gâchette de coup par coup (32) en mode de tir semi-automatique et pour désactiver cette gâchette (32) en mode de tir automatique, l'arme à feu (1) étant munie d'une gâchette de glissière (36) et d'une commande de sélection (37) qui, selon la position de cette commande (37), permet de bloquer la gâchette de glissière (36) dans une position dégagée de la glissière (7) pour un tir à culasse fermée ou permet de libérer la gâchette de glissière (36) pour un tir à culasse ouverte afin de permettre à cette gâchette de glissière (36) d'arrêter et de bloquer le mouvement de la glissière (7) dans une position reculée, ladite arme à feu étant **caractérisée en ce qu'**un mécanisme de synchronisation (43) est prévu entre la gâchette de glissière (36) et le mécanisme de percussion pour une synchronisation permettant à l'arme de fonctionner de manière réversible en mode culasse fermée ou en mode culasse ouverte selon la position de la commande de sélection (37), ceci aussi bien avec le sélecteur (6) de mode de tir en position automatique qu'en position semi-automatique.

2. Arme à feu selon la revendication 1, **caractérisée en ce que** la commande de sélection (37) est actionnée par un actuateur thermique (13) qui commande la transition du tir à culasse fermée au tir à culasse ouverte quand la température du canon (4) dépasse une température prédéterminée et inversement commande la transition du tir à culasse ouverte au tir à culasse fermée quand la température du canon (4) redevient inférieure à une température prédéterminée.

3. Arme à feu selon la revendication 2, **caractérisée en ce que** l'actuateur thermique (13) est un actuateur à changement de phase qui est monté sur le canon (4) et qui est rempli d'une substance qui change de phase à la température prédéterminée susdite, changement de phase qui s'accompagne d'un changement de volume et qui comprend un piston (16) qui est connecté à la commande de sélection (37) par l'intermédiaire d'une tringle (12).

4. Arme à feu selon l'une quelconque des revendications précédentes, **caractérisée en ce que** le mécanisme de percussion comprend un chien (24) qui pivote autour d'un axe (25) pour actionner le percuteur sous l'effet d'un ressort (26) qui est armée par le mouvement de recul de la glissière (7) et que la détente comprend une gâchette de chien (28) pour maintenir le chien (24) en position armée tant que la détente (5) n'est pas actionnée et pour libérer le chien (24) quand la détente (5) est pressée et que le mécanisme de synchronisation est prévu entre la gâchette de glissière (36) et le chien (24).

5. Arme à feu selon l'une quelconque des revendications précédentes, **caractérisée en ce que** le mécanisme de synchronisation (43) comprend un cliquet de mode semi-automatique (47) qui est relié par un mécanisme de transfert à la gâchette de glissière (36) et qui, dans le cas du mode de tir à culasse ouverte, est en appui sur une extrémité de la détente (5) afin de pouvoir dégager la gâchette de glissière (36) par action sur la détente (5), et que lors d'un tir en mode semi-automatique, le cliquet de mode semi-automatique (47) peut coopérer avec le chien (24) afin de dégager le cliquet (47) de la détente (5) lors du mouvement de recul de la glissière (7) et de libérer de cette façon la gâchette de glissière (36) afin de permettre d'arrêter et de bloquer le mouvement de la glissière (7) dans une position reculée par l'action d'un ressort de gâchette (39), même si la détente (5) reste actionnée.

6. Arme à feu selon la revendication 5, **caractérisée en ce que** le mécanisme de transfert du mécanisme de synchronisation (43) comprend un levier de commande (44) pouvant pivoter autour d'un axe (41) fixé dans la carcasse (2) et munie du ressort de gâchette (39) susdit, une extrémité du levier de commande (44) étant reliée d'une façon articulée avec une extrémité de la gâchette de glissière (36) qui est montée sur un pivot (38) de la carcasse (2), l'autre extrémité du levier (44) étant pourvue d'un axe de rotation (46) supportant le cliquet de mode semi-automatique (47) qui, dans le cas du mode de tir à culasse ouverte, est en appui sur la détente (5) sous l'effet du ressort de gâchette (39) et d'un ressort de rappel (49) du cliquet (47).

7. Arme à feu selon la revendication 5 ou 6, **caractérisée en ce que** le cliquet de mode semi-automatique (47) peut coopérer avec le chien (24) par l'intermédiaire de la gâchette de coup par coup (32).

8. Arme à feu selon l'une quelconque des revendications 5 à 7, **caractérisée en ce que** le cliquet de mode semi-automatique (47) est pourvu d'une saillie (50) qui, quand le cliquet (47) s'appuie sur la détente (5), est située dans le trajet de rotation de la gâchette de coup par coup (32) et que la glissière (7) est équipée d'un cliquet de glissière (51) qui, lors du mouvement de recul de la glissière (7), fait pivoter le chien (24) suffisamment loin dans la direction de la gâchette de coup par coup (32) pour actionner cette gâchette (32) afin de dégager le cliquet de mode semi-automatique (47) de la détente (5).

9. Arme à feu selon l'une quelconque des revendications précédentes, **caractérisée en ce que** le mécanisme de synchronisation (43) comprend un cliquet de mode automatique (48) qui est relié par un mécanisme de transfert à la gâchette de glissière (36) et qui, dans le mode de tir semi-automatique, est tenu dégagé de la détente (5) par un ressort de rappel (49) et qui, dans le mode de tir automatique, est mis en appui sur une extrémité de la détente (5) par l'action du sélecteur ce tir (6) en position de mode de tir automatique afin de pouvoir dégager la gâchette de glissière (36) par action sur la détente (5).

10. Arme à feu selon la revendication 9, **caractérisée en ce que** le mécanisme de transfert est commun pour le cliquet de mode semi-automatique (47) et pour le cliquet de mode automatique (48) et que ces deux cliquets (47-48) sont supportés par un axe de rotation (46) fixé sur une extrémité du levier de commande (44) du mécanisme de transfert.

11. Arme à feu selon l'une quelconque des revendications précédentes, **caractérisée en ce que** la commande de sélection (37) est réalisée sous forme d'un levier de blocage (37) qui, dans la position correspondante au mode de tir à culasse ouverte, bloque la gâchette de glissière (36) dans une position dégagée de la glissière (7) et qui, dans la position correspondante au mode de tir à culasse fermée, n'empêche pas le mouvement de la gâchette de glissière (36).

12. Arme à feu selon la revendication 11, **caractérisée en ce que** le levier de blocage (37) est monté pivotable sur l'axe (41) du levier de commande (44).

13. Arme à feu selon l'une quelconque des revendications précédentes, **caractérisée en ce que** le mécanisme de synchronisation (43) comprend un levier de blocage (52) de la gâchette de chien (28), muni d'un ressort de rappel (54) qui exerce une force sur le levier de blocage (52) en direction de la gâchette de chien (28) et qui est sous le contrôle du sélecteur de tir (6) qui, dans la position de mode de tir semi-automatique, dégage le levier de blocage (52) de la gâchette de chien (28) afin de permettre un mouvement libre de cette gâchette (28), et, dans la position de mode de tir automatique, libère le levier de blocage (52) afin de permettre de bloquer la gâchette de chien (28) lorsque la détente (5) est pressée.

14. Arme à feu selon la revendication 13, **caractérisée en ce que** le levier de blocage (52) de la gâchette de chien (28) peut pivoter autour de l'axe (38) de la gâchette de glissière (36) et est pourvue d'un crochet (53) pouvant s'accrocher derrière la gâchette de chien (28).

15. Arme à feu selon la revendication 13 ou 14, **caractérisée en ce que** la commande de sélection (37) pour la sélection de mode de tir culasse ouverte ou culasse fermée est conçue pour que, dans la position culasse fermée, le levier de blocage (52) de la gâchette de chien (28) soit bloquée dans une position dégagée de la gâchette de chien (28) afin de permettre un mouvement libre de la gâchette de chien (28).

16. Arme à feu selon la revendication 15, **caractérisée en ce que** la commande de sélection (37) est pourvue d'une dent (56) pouvant s'engager derrière une dent (57) du levier de blocage (52).

17. Arme à feu selon l'une quelconque des revendications 13 à 14, **caractérisée en ce que** le sélecteur de tir (6) est profilé de telle manière que :
- dans la position de mode de tir semi-automatique :
- le cliquet de mode automatique (48) est dégagé de la détente (5);
- le levier de blocage (52) de la gâchette de chien (28) est dégagé de la gâchette de chien (28);
- la gâchette de coup par coup (32) n'est pas bloquée en rotation et peut retenir le chien (24) en position armée tant que la détente (5) est pressée; et que,
- dans la position de mode de tir automatique :
- le cliquet de mode automatique (48) est en appui sur la détente (5);
- le levier de blocage (52) de la gâchette de chien (28) peut bloquer la gâchette de chien (28) lorsque la détente (5) est pressée;
- la gâchette de coup par coup (32) est bloquée en rotation et ne peut pas retenir le chien (24) en position armée.

18. Arme à feu selon l'une quelconque des revendications 13 à 17, **caractérisée en ce que** la commande de sélection (37) est telle que :
- dans la position de mode de tir à culasse fermée :
- la gâchette de glissière (36) est bloquée dans une position dégagée de la glissière (7);
- le levier de blocage (52) est dégagé de la gâchette de chien (28) afin de permettre un mouvement libre de la gâchette de chien (28);
- dans la position de mode de tir à culasse ouverte :
- la commande de sélection (37) n'empêche pas le mouvement de la gâchette de glissière (36);
- la commande de sélection (37) n'empêche pas le mouvement du levier de blocage (52) de façon à permettre de bloquer la gâchette de chien (28) lorsque la détente (5) est pressée.

19. Arme à feu selon l'une quelconque des revendications précédentes, **caractérisée en ce qu'**elle est pourvue d'une gâchette de fermeture (58) basculante et munie d'un ressort de rappel (60), permettant de bloquer le chien (24) dans une position armée tant que la glissière (7) n'est pas arrivée proche de la fin de course du mouvement de fermeture de la glissière (7).

20. Mécanisme de tir applicable dans une arme à feu (1) selon l'une quelconque des revendications précédentes et qui comprend une carcasse (2) pouvant supporter une glissière (7) étant munie d'un percuteur (10); un mécanisme de percussion pour actionner le percuteur (10); une détente (5) ; pourvue d'une gâchette (28) pour maintenir le mécanisme de percussion en position armée tant que la détente (5) n'est pas actionnée et pour libérer le mécanisme de percussion quand la détente (5) est pressée ; une gâchette de coup par coup (32) permettant de bloquer le mécanisme de percussion (10) en position armée tant que la détente (5) n'est pas relâchée; un sélecteur (6) de mode de tir automatique ou semi-automatique pour activer la gâchette de coup par coup (32) en mode de tir semi-automatique et pour désactiver cette gâchette (32) en mode de tir automatique, l'arme à feu (1) étant munie d'une gâchette de glissière (36) et d'une commande de sélection (37) qui, selon la position de cette commande (37), permet de bloquer la gâchette de glissière (36) dans une position dégagée pour un tir à culasse fermée ou permet de libérer la gâchette de glissière (36) pour un tir à culasse ouverte , ledit mécanisme de tir étant **caractérisé en ce qu'**un mécanisme de synchronisation (43) est prévu entre la gâchette de glissière (36) et le mécanisme de percussion pour une synchronisation permettant à l'arme de fonctionner de manière réversible en mode culasse fermée ou en mode culasse ouverte selon la position de la commande de sélection (37), aussi bien avec le sélecteur (6) de mode de tir en position automatique (A) qu'en position semi-automatique (1).

## Claims

1. Firearm comprising a receiver (2); a loader (3); a barrel (4) with an ammunition chamber; a slide (7) with the ability of sliding in the direction of the barrel (4) between a retracted position and a forward position, in order to charge and lock a cartridge in the ammunition chamber in the forward position of the slide (7), the slide (7) being equipped with a firing pin (10); a percussion mechanism which can activate the firing pin (10); a trigger (5) equipped with a catch (28) to hold the percussion mechanism in an armed position as long as the trigger (5) is not activated and to release the percussion mechanism when the trigger (5) is pressed; a single shot catch (32) blocking the percussion mechanism (10) in an armed position as long as the trigger (5) is not released ; a selector (6) for automatic firing mode or semi-automatic firing mode to activate the single shot catch (32) in semi-automatic firing mode and to deactivate this catch (32) in automatic firing mode, the firearm (1) being provided with a slide catch (36) and with a selection control (37) which, according to the position of this control (37), allows blocking the slide catch (36) in a disengaged position from the slide (7) for closed bolt firing, or allows releasing the slide catch (36) for open bolt firing so that this slide catch (36) can stop and block the movement of the slide (7) in a retracted position, said firearm being **characterized in that** a synchronization mechanism (43) is provided between the slide catch (36) and the percussion mechanism to obtain a synchronization allowing the firearm to function in a reversible manner in closed bolt mode or in open bolt mode according to the position of the selection control (37), whether the firing mode selector (6) is in automatic firing mode or in semi-automatic firing mode.

2. Firearm according to claim 1, **characterized in that** the selection control (37) is activated by a thermal actuator (13) which controls the transition of firing from the closed bolt to firing from the open bolt when the temperature of the barrel (4) exceeds a pre-determined temperature and inversely controls the transition of firing from the open bolt to firing from the closed bolt when the temperature of the barrel (4) becomes lower than a pre-determined temperature.

3. Firearm according to claim 2, **characterized in that** the thermal actuator (13) is an actuator with phase change material which is mounted on the barrel (4) and which is filled with a substance which changes phase at the above-indicated temperature, such change of phase being accompanied by a change of volume, and which includes a piston (16) connected to the selection control (37) through a rod (12).

4. Firearm according to any of the previous claims, **characterized in that** wherein the percussion mechanism comprises a hammer (24) which pivots around an axis (25) to activate the firing pin under the impulsion of a spring (26) which is armed by the backward movement of the slide (7) and wherein the trigger comprises a hammer catch (28) to hold the hammer (24) in an armed position as long as the trigger (5) is not activated and to release the hammer (24) when the trigger (5) is pressed and wherein the synchronisation mechanism is located between the slide catch (36) and the hammer (24).

5. Firearm according to any of the prevois claims, **characterized in that** the synchronisation mechanism (43) comprises a semi-automatic mode ratchet (47) which is linked by a transmission mechanism to the slide catch (36) and which, in open bolt firing mode, rest on one end of the trigger (5) in order to be able to disengage the slide catch (36) by an action on the trigger (5) and that in semi-automatic firing mode, the semi-automatic mode ratchet (47) can work with the hammer (24) in order to disengage the ratchet (47) from the trigger (5) during the backward movement of the slide (7) and in this way to release the slide catch (36) so that it can stop and block the movement of the slide (7) in a retracted position through the effect of a catch spring (39), even when the trigger (5)remains activated.

6. Firearm according to claim 5, **characterized in that** the transmission mechanism of the synchronization mechanism (43) comprises a control lever (44) which can pivot around an axis (41) secured in the receiver (2) and equipped with an above-mentioned catch spring (39), one end of the control lever (44) being articulated to one end of the slide catch (36) which is mounted on a pivot (38) of the receiver (2), the other end of the lever (44) being equipped with a rotation axis (46) which supports the semi-automatic ratchet (47) which, in open bolt firing mode, rests on the trigger (5) under the effect of the catch spring (39) and of a release spring (49) of the ratchet (47).

7. Firearm according to claim 5 or 6, **characterized in that** the semi-automatic ratchet (47) can work with the hammer (24) through the single shot catch (32).

8. Firearm according to any of the claims 5 to 7, wherein the semi-automatic ratchet (47) is equipped with a lug (50) which, when the ratchet (47) rests on the trigger (5), is located in the rotation path of the single shot catch (32) and that the slide (7) is equipped with a holding-pawl of the slide (51) which, when the slide (7) moves backwards, makes the hammer (24) pivot sufficiently far in the direction of the single shot catch (32) to activate this catch (32) in order to disengage the semi-automatic ratchet (47) from the trigger (5).

9. Firearm according to any of the prevoius claims, **characterized in that** the synchronization mechanism (43) comprises an automatic mode ratchet (48) which is linked by a transmission mechanism to the slide catch (36) and which, in semi-automatic firing mode, is held disengaged from the trigger (5) by a release spring (49) and which, in automatic firing mode, is made to rest on one end of the trigger (5) through action of the firing selector (6) in automatic firing mode in order to be able to disengage the slide catch (36) by action on the trigger (5).

10. Firearm according to claim 9, **characterized in that** the transmission mechanism is the same for the semi-automatic mode ratchet (47) and the automatic mode ratchet (48) and these two ratchets (47-48) are supported by a rotation axis (46) fastened to one end of the control lever (44) of the transmission mechanism.

11. Firearm according to any of the prevouis claims, **characterized in that** the selection control (37) is designed in the shape of a blocking lever (37) which, in the position corresponding to open bolt firing mode, blocks the slide catch (36) in a position disengaging it from the slide (7) and which, in the position corresponding to closed bolt firing mode, does not prevent the movement of the slide catch (36).

12. Firearm according to claim 11, **characterized in that** the blocking lever (37) is mounted in such a way that it can pivot on the axis (41) of the control lever (44).

13. Firearm according to any of the previous claims, **characterized in that** the synchronization mechanism (43) comprises a blocking lever (52) of the hammer catch (28), equipped with a release spring (54) which exercises a force to the blocking lever (52) in the direction of the hammer catch (28) which is controlled by the firing selector (6) which, in semi-automatic firing mode, disengages the blocking lever (52) from the hammer catch (28) in order to allow free movement of said catch (28), and, in the automatic firing mode, releases the blocking lever (52) in order to block the hammer catch (28) when the trigger (5) is pressed.

14. Firearm according to claim 13, **characterized in that** the blocking lever (52) of the hammer catch (28) can pivot around the axis (38) of the slide catch (36) and is equipped with a hook (53) which can engage behind the hammer catch (28).

15. Firearm according to claim 13 or 14, **characterized in that** the selection control (37) for open bolt firing mode or closed bolt firing mode is designed so that in closed bolt position, the blocking lever (52) of the hammer catch (28) is blocked in a disengaged position from the hammer catch (28) in order to allow free movement of the hammer catch (28).

16. Firearm according to claim 15, **characterized in that** the selection control (37) is equipped with a tooth (56) which can lodge behind another tooth (57) of the blocking lever (52).

17. Firearm according to any of the claims 13 to 14, **characterized in that** the firing selector (6) is shaped in such a way that :
- in the semi-automatic firing mode :
- the automatic ratchet (48) is disengaged from the trigger (5);
- the blocking lever (52) of the hammer catch (28) is disengaged from the hammer catch (28);
- the single shot catch (32) is not prevented from rotating and can hold the hammer (24) in an armed position as long as the trigger (5) is pressed ; and that,
- in the automatic firing mode :
- the automatic ratchet (48) rests on the trigger (5);
- the blocking lever (52) of the hammer catch (28) can block the hammer catch (28) when the trigger (5) is pressed;
- the single shot catch (32) is prevented from rotating and can not hold the hammer (24) in an armed position.

18. Firearm according to any of the claims 13 to 17, **characterized in that** the selection control (37) is designed in such a way that :
- in the firing mode from the closed bolt :
- the slide catch (36) is blocked in a position that is disengaged form the slide (7);
- the blocking lever (52) is disengaged from the hammer catch (28) in order to allow free movement of the hammer catch(28);
- in the firing mode from the open bolt :
- the selection control (37) does not prevent the movement of the slide catch (36);
- the selection control (37) does not prevent the movement of the blocking lever (52) so that the hammer catch (28) can be blocked when the trigger (5) is pressed.

19. Firearm according to any of the previous claims, **characterized in that** said firearm is provided with a closing catch (58) which can tilt and is equipped with a release spring (60), which can block the hammer (24) in an armed position as long as the slide (7) has not reached the end of the closing movement of the slide (7).

20. Firing mechanism, that can be applied to a firearm (1) according to any of the previous claims and comprising a receiver (2) that can support a slide (7), the slide (7) being equipped with a firing pin (10); a percussion mechanism for activating the firing pin (10); a trigger (5) equipped with a catch (28) to hold the percussion mechanism in an armed position as long as the trigger (5) is not activated and to release the percussion mechanism when the trigger (5) is pressed; a single shot catch (32) allowing to block the percussion mechanism (10) in an armed position as long as the trigger (5) is not released; a selector (6) for automatic firing mode or semi-automatic firing mode to activate the single shot catch (32) in semi-automatic firing mode and to deactivate this catch (32) in automatic firing mode, the firearm (1) being provided with a slide catch (36) and with a selection control (37) which, according to the position of this control (37), allows blocking the slide catch (36) in a disengaged position for closed bolt firing or allows releasing the slide catch (36) for open bolt firing, said firearm being **characterized in that** a synchronization mechanism (43) is provided between the slide catch (36) and the percussion mechanism to obtain a synchronization allowing the firearm to function in a reversible manner in closed bolt mode or in open bolt mode according to the position of the selection control (37), whether the firing mode selector (6) is in automatic firing mode or in semi-automatic firing mode.

## Patentansprüche

1. Feuerwaffe, bestehend aus: einem Gehäuse (2); einem Munitionslager (3); einem Lauf (4) mit einer Munitionskammer; einem Schieber (7), der innerhalb der Verlängerung des Laufs (4) zwischen einer zurückgezogenen und einer vorgeschobenen Position gleiten kann, sodass eine Patrone in der Munitionskammer in vorgeschobener Position des Schiebers (7) geladen und verriegelt werden kann; einem Schieber (7), der mit einem Schlagbolzen (10) ausgestattet ist; einem Schlagmechanismus, der den Schlagbolzen (10) betätigen kann; einem Abzug (5) mit einem Abzugbügel (28) ausgestattet, der den Schlagmechanismus in gespannter Stellung hält, solange der Abzug (5) nicht betätigt wird, und der den Schlagmechanismus freigibt, wenn der Abzug (5) gedrückt wird; einem Abzugbügel für aufeinanderfolgende Schüsse (32), der ermöglicht, den Schlagmechanismus (10) in gespannter Stellung zu blockieren, solange der Abzug (5) nicht gelockert wird; einer Wählvorrichtung (6) für den Schussmodus (automatisch oder halb automatisch), um den Abzugbügel für aufeinanderfolgende Schüsse (32) in den halb automatischen Schussmodus zu versetzen sowie um den automatischen Schussmodus dieses Abzugbügels (32) zu deaktivieren, wobei die Feuerwaffe mit einem Abzugbügel am Schieber (36) sowie mit einer Wählvorrichtung (37) ausgestattet ist, die je nach ihrer Stellung ermöglicht, den Abzugbügel am Schieber (36) in einer freien Stellung des Schiebers (7) zu halten, sodass ein geschlossener Hinterladerschuss ausgelöst werden kann; alternativ ermöglicht die Wählvorrichtung entsprechend ihrer Stellung, den Abzugbügel am Schieber (36) zu lösen, um einen offenen Hinterladerschuss auszulösen, sodass der Abzugbügel am Schieber (36) die Bewegung des Schiebers (7) in einer zurückgesetzten Stellung hält und blockiert, **dadurch gekennzeichnet, dass** die genannte Feuerwaffe mit einem Synchronisierungsmechanismus (43) ausgestattet ist, der zwischen dem Abzugbügel des Schiebers (36) und dem Schlagmechanismus vorgesehen ist, wobei diese Synchronisierung der Waffe ermöglicht, je nach Stellung der Wählvorrichtung (37) in umkehrbarer Reihenfolge, d. h. im geschlossenen oder offenen Hinterladermodus zu funktionieren. Dies funktioniert ebenso gut mit der Wählvorrichtung des Schussmodus (6) in automatischer und halb automatischer Stellung.

2. Feuerwaffe laut Anspruch 1, **dadurch gekennzeichnet, dass** die Wählvorrichtung (37) über einen thermischen Aktuator (13) betätigt wird, der den Übergang von geschlossenen zum offenen Hinterladerschuss steuert, wenn die Temperatur des Laufs (4) eine voreingestellte Temperatur überschreitet, und im umgekehrten Fall den Übergang vom offenen zum geschlossenen Hinterladerschuss regelt, wenn die Temperatur des Laufs (4) die voreingestellte Temperatur unterschreitet.

3. Feuerwaffe laut Anspruch 2, **dadurch gekennzeichnet, dass** es sich beim thermischen Aktuator (13) um einen Aktuator mit Phasenwechsel handelt, der auf dem Lauf (4) angebracht und mit einer Substanz gefüllt ist, die bei Erreichen der o. g. voreingestellten Temperatur einen Phasenwechsel auslöst. Dieser Phasenwechsel wird von einer Volumenänderung begleitet und bezieht einen Kolben (16), der mithilfe einer Stange (12) mit der Wählvorrichtung (37) verbunden ist.

4. Feuerwaffe laut einer beliebigen der vorgenannten Ansprüche, **dadurch gekennzeichnet, dass** der Schlagmechanismus einen Hahn (24) umfasst, der sich um eine Achse (25) dreht, um den Schlagbolzen unter Einwirkung einer Feder (26) zu betätigen, die durch die Rückstoßbewegung des Schiebers (7) gespannt wird, und dass der Abzug einen Abzugbügel am Hahn (28) umfasst, der den Hahn (24) in gespannter Stellung hält, solange der Abzugbügel (5) nicht betätigt wird, und der den Hahn (24) freigibt, wenn der Abzugbügel (5) gedrückt wird, und dass zwischen dem Abzugbügel des Schiebers (36) und dem Hahn (24) ein Synchronisierungsmechanismus vorgesehen ist.

5. Feuerwaffe laut einer beliebigen der vorgenannten Ansprüche, **dadurch gekennzeichnet, dass** der Synchronisierungsmechanismus (43) eine halb automatische Klinke (47) umfasst, die durch einen Übertragungsmechanismus mit dem Abzugbügel des Schiebers (36) verbunden ist und die im Modus des offenen Hinterladerschusses auf ein Ende des Abzugs (5) drückt, sodass der Abzugbügel des Schiebers (36) durch Betätigen des Abzugs (5) ausgelöst wird und bei einem Schuss im halb automatischen Modus die Klinke für den halb automatischen Modus (47) mit dem Hahn (24) zusammenwirken kann, um die Klinke (47) des Abzugs (5) während des Rückstoßes des Schiebers (7) auslösen zu können und auf diese Weise den Abzugbügel des Schiebers (36) freigeben kann, um die Bewegung des Schiebers (7) mithilfe einer Feder für den Abzugbügel (39) in einer zurückgesetzten Stellung anhalten und blockieren zu können, auch wenn der Abzug (5) in betätigter Position verbleibt.

6. Feuerwaffe laut Anspruch 5, **dadurch gekennzeichnet, dass** der Übertragungsmechanismus des Synchronisierungsmechanismus (43) einen Steuerhebel (44) umfasst, der sich um eine Achse (41) drehen kann, die im Gehäuse (2) befestigt ist und mit einer Feder für den o. g. Abzugbügel (39) ausgestattet ist, wobei ein Ende des Steuerhebels mit einem Gelenk mit einem Ende des Abzugbügels des Schiebers (36) verbunden ist, der auf einem Drehzapfen (38) des Gehäuses (2) montiert ist, und wobei das andere Ende des Hebels (44) mit einer Rotationsachse (46) ausgerüstet ist, die die Klinke des halb automatischen Modus (47) stützt, die im offenen Hinterladerschussmodus unter Einwirkung der Feder des Abzugbügels (39) und einer Rückholfeder (49) der Klinke (47) auf den Abzug (5) drückt.

7. Feuerwaffe nach Anspruch 5 oder 6, **dadurch gekennzeichnet, dass** die Klinke für den halb automatischen Modus (47) mithilfe des Abzugbügels für aufeinanderfolgende Schüsse (32) mit dem Hahn (24) zusammenwirken kann.

8. Feuerwaffe laut einer beliebigen der Ansprüche 5 bis 7, **dadurch gekennzeichnet, dass** die Klinke des halb automatischen Modus (47) mit einem Vorbau (50) ausgestattet ist, der sich bei Druck der Klinke (47) auf den Abzug (5) auf der Rotationsachse des Abzugbügels für aufeinanderfolgende Schüsse (32) befindet und dass der Schieber (7) mit einer Klinke für den Schieber (51) ausgestattet ist, die bei der Rückstoßbewegung des Schiebers (7) den Hahn (24) ausreichend weit in Richtung des Abzugbügels für aufeinanderfolgende Schüsse (32) drehen lässt, um diesen Abzugbügel (32) zu betätigen, sodass die Klinke des halb automatischen Modus (47) des Abzugs (5) ausgelöst wird.

9. Feuerwaffe laut einer beliebigen der vorgenannten Ansprüche, **dadurch gekennzeichnet, dass** der Synchronisierungsmechanismus (43) eine Klinke für den automatischen Modus (48) umfasst, die durch einen Übertragungsmechanismus mit dem Abzugbügel des Schiebers (36) verbunden ist, und die, im halb automatischen Schussmodus mithilfe einer Rückholfeder (49) vom Abzug (5) losgelöst gehalten wird und die im automatischen Schussmodus durch Einwirkung der Schusswählvorrichtung (6) in Stellung des automatischen Schussmodus als Auflager auf ein Ende des Abzugs (5) gesetzt wird, sodass der Abzugbügel des Schiebers (36) durch Einwirken auf den Abzug (5) ausgelöst wird.

10. Feuerwaffe nach Anspruch 9, **dadurch gekennzeichnet, dass** der Übertragungsmechanismus gemeinsam ist für die Klinke des halb automatischen Modus (47) sowie für die Klinke des automatischen Modus (48) und dass diese beiden Klinken (47-48) von einer Rotationsachse (46) getragen werden, die auf einem Ende des Wählhebels (44) des Übertragungsmechanismus angebracht ist.

11. Feuerwaffe nach einer beliebigen der vorgenannten Ansprüche, **dadurch gekennzeichnet, dass** die Wählvorrichtung (37) in Form eines Blockierhebels (37) realisiert ist, der in der Stellung, die dem offenen Hinterladerschussmodus entspricht, den Abzugbügel des Schiebers (36) in einer vom Schieber (7) losgelösten Stellung blockiert und der in der Stellung, die dem geschlossenen Hinterladerschlussmodus entspricht, die Bewegung des Abzugbügels des Schiebers (36) nicht behindert.

12. Feuerwaffe nach Anspruch 11, **dadurch gekennzeichnet, dass** der Blockierhebel (37) drehbar auf der Achse (41) der Wählvorrichtung (44) montiert ist.

13. Feuerwaffe nach einer beliebigen der vorgenannten Ansprüche, **dadurch gekennzeichnet, dass** der Synchronisierungsmechanismus (43) einen Blockierhebel (52) des Abzugbügel des Hahns (28) umfasst, der mit einer Rückholfeder (54) ausgestattet ist, die eine Kraft in Richtung des Abzugbügels des Hahns (28) auf den Blockierhebel (52) ausübt, und der von der Schusswählvorrichtung (6) gesteuert wird, der in Stellung des halb automatischen Schussmodus den Blockierhebel (52) des Abzugbügels des Hahns (28) auslöst, um eine freie Bewegung dieses Abzugbügels (28) zu ermöglichen und der in Stellung des automatischen Schussmodus den Blockierhebel (52) freilässt, um ein Blockieren des Abzugbügels des Hahns (28) zu ermöglichen, sobald der Abzug (5) gedrückt wird.

14. Feuerwaffe nach Anspruch 13, **dadurch gekennzeichnet, dass** der Blockierhebel (52) des Abzugbügels des Hahns (28) um die Achse (38) des Abzugbügels des Schiebers (36) drehen kann und mit einem Haken (53) ausgestattet ist, der sich hinter dem Abzugbügel des Hahns (28) einhaken kann.

15. Feuerwaffe nach Anspruch 13 oder 14, **dadurch gekennzeichnet, dass** die Wählvorrichtung (37) für die Auswahl des offenen oder geschlossenen Hinterladerschussmodus so konzipiert ist, dass der Blockierhebel (52) des Abzugbügels des Hahns (28) in der geschlossenen Hinterladerstellung in einer vom Abzugbügel des Hahns (28) losgelösten Position blockiert wird, sodass sich der Abzugbügel des Hahns (28) frei bewegen kann.

16. Feuerwaffe nach Anspruch 15, die sich **dadurch** auszeichnet, dass die Wählvorrichtung (37) mit einem Zahn (56) ausgestattet ist, der sich hinter einem Zahn (57) des Blockierhebels (52) einhaken kann.

17. Feuerwaffe nach einer beliebigen der Ansprüche 13 bis 14, **dadurch gekennzeichnet, dass** die Schusswählvorrichtung (6) so profiliert ist, dass:
- in Stellung des halb automatischen Schussmodus:
- die Klinke des automatischen Modus (48) vom Abzug (5) ausgelöst wird;
- der Blockierhebel (52) des Abzugbügels des Hahns (28) vom Abzugbügel des Hahns (28) ausgelöst wird;
- der Abzugshebel für aufeinanderfolgende Schüsse (32) nicht in seiner Rotation blockiert wird und den Hahn (24) in gespannter Stellung halten kann, solang der Abzug (5) gedrückt wird; und dass
- in Stellung des automatischen Schussmodus:
- die Klinke des automatischen Modus (48) als Stütze für den Abzug (5) dient;
- der Blockierhebel (52) des Abzugbügels des Hahns (28) den Abzugbügel des Hahns (28) blockieren kann, wenn der Abzug (5) gedrückt wird;
- der Abzugbügel für aufeinanderfolgende Schüsse (32) in seiner Rotation blockiert wird und den Hahn (24) nicht in gespannter Stellung halten kann.

18. Feuerwaffe nach einer beliebigen der Ansprüche 13 bis 17, **dadurch gekennzeichnet, dass** sich die Wählvorrichtung (37) wie folgt gestaltet:
- in Stellung des geschlossenen Hinterladerschussmodus:
- der Abzugbügel des Schiebers (36) ist in einer vom Schieber (7) losgelösten Stellung blockiert;
- der Blockierhebel (52) wird vom Abzugbügel des Hahns (28) losgelöst, sodass eine freie Bewegung des Abzugbügel des Hahns (28) ermöglicht wird;
- in Stellung des offenen Hinterladerschussmodus:
- die Wählvorrichtung (37) verhindert die Bewegung des Abzugbügels des Hahns (36) nicht;
- die Wählvorrichtung (37) verhindert die Bewegung des Blockierhebels (52) nicht derart, dass der Abzugbügel des Hahns (28) blockiert wird, wenn der Abzug (5) gedrückt wird.

19. Feuerwaffe nach einer beliebigen der vorgenannten Ansprüche, **dadurch gekennzeichnet, dass** sie mit einem schwenkbaren Schließbügel (58) sowie einer Rückholfeder (60) ausgestattet ist, die ein Blockieren des Hahns (24) in einer gespannten Stellung ermöglicht, so dass der Schieber (7) nicht bis zum Anschlag der Schließbewegung des Schiebers (7) reicht.

20. Schussmechanismus, der bei einer Feuerwaffe (1) anwendbar ist und der ein Gehäuse (2) umfasst, der einen Schieber (7) mit einem Schlagbolzen (10) tragen kann; ein Schlagmechanismus zur Betätigung des Schlagbolzens (10); ein Abzug (5) die mit einem Abzugbügel (28) ausgestattet ist, der dazu dient, den Schlagmechanismus in gespannter Stellung zu halten, solange der Abzug (5) nicht betätigt wird, und um den Schlagmechanismus auszulösen, wenn der Abzug (5) gedrückt wird; ein Abzugbügel für aufeinanderfolgende Schüsse (32), der ermöglicht, den Schlagmechanismus (10) in gespannter Stellung zu blockieren, solange der Abzug (5) nicht losgelassen wird; eine Schusswählvorrichtung (6) für den automatischen oder halb automatischen Schussmodus, um den Abzugbügel für aufeinanderfolgende Schüsse (32) im halb automatischen Modus zu aktivieren und um diesen Abzugbügel (32) im automatischen Schussmodus zu deaktivieren und wobei die Feuerwaffe (1) mit einem Abzugbügel des Schiebers (36) und einer Wählvorrichtung (37) ausgestattet ist, die je nach Stellung dieser Wählvorrichtung (37) ermöglicht, den Abzugbügel des Schiebers (36) in einer losgelösten Stellung für einen geschlossenen Hinterladerschuss zu blockieren oder ermöglicht die Wählvorrichtung (37), den Abzugbügel des Schiebers (36) für einen offenen Hinterladerschuss freizugeben **dadurch gekennzeichnet, dass** der genannte Schussmechanismus über einen Synchronisierungsmechanismus (43) verfügt, der sich zwischen dem Abzugbügel des Schiebers (36) und dem Schlagmechanismus befindet für eine Synchronisierung, die der Waffe ermöglicht, reversibel im geschlossenen oder offenen Hinterladermodus zu funktionieren, und zwar in Abhängigkeit der Stellung der Wählvorrichtung (37) oder der Schusswählvorrichtung (6) in automatischer (A) bzw. in halb automatischer (1) Stellung.
